# EUROPÄISCHE PATENTSCHRIFT

(11) **EP 2 501 987 B1**
(45) Veröffentlichungstag und Bekanntmachung des Hinweises auf die Patenterteilung: **29.08.2018**
(21) Anmeldenummer: 11701835.8
(22) Anmeldetag: 03.02.2011
(51) Int. Cl.: F21V 29/00, F21K 99/00, F21Y 103/00, F21V 29/70, F21V 23/00, F21K 9/27, F21Y 115/10, F21Y 103/10

(54) **BELEUCHTUNGSVORRICHTUNG**
LIGHTING DEVICE
DISPOSITIF D'ÉCLAIRAGE

(30) Priorität: 23.02.2010 DE 102010002228
(43) Veröffentlichungstag der Anmeldung: 26.09.2012
(73) Patentinhaber: OSRAM GmbH, 80807 München (DE)
(72) Erfinder: DELLIAN, Harald, 83533 Edling (DE); KREUTMAYR, Robert, 86444 Affing (DE)
(86) Internationale Anmeldenummer: PCT/EP2011/051607
(87) Internationale Veröffentlichungsnummer: WO 2011/104099

(56) Entgegenhaltungen:
- EP-A1- 2 065 632
- EP-A1- 2 065 632
- DE-U1-202008 017 219
- DE-U1-202008 017 219
- GB-A- 2 401 672
- US-A1- 2005 190 553
- US-A1- 2005 207 165
- US-A1- 2007 223 225

## Beschreibung

Die Erfindung betrifft eine Beleuchtungsvorrichtung umfassend mindestens eine Vorrichtung zur Stromregelung, mindestens zwei Anordnungen von jeweils mindestens einer einfarbigen Lichtquelle, vorzugsweise mindestens einer einfarbigen Leuchtdiode, wobei die Lichtquellen beider Anordnungen die annähernd gleiche, bevorzugt weiße, Lichtfarbe aufweisen.

Beleuchtungsvorrichtung weisen häufig Lichtquellen wie beispielsweise Leuchtdioden (LED) auf, die einen konstanten Betriebsstrom benötigen und sind daher mit mindestens einer Vorrichtung zur Stromregelung versehen, die den Betriebsstrom für die Lichtquellen auf einen gewünschten Wert einstellt. Solange die Beleuchtungsvorrichtung nur eine Lichtquelle pro Vorrichtung zur Stromregelung aufweist oder sämtliche Lichtquellen der Beleuchtungsvorrichtung in Reihe geschaltet sind, ist dies problemlos möglich. Häufig muss die Beleuchtungsvorrichtung zur Erreichung der gewünschten Beleuchtungsstärke jedoch eine Vielzahl von Lichtquellen aufweisen, so dass diese nicht mehr alle in Reihe geschaltet werden können, ohne beispielsweise eine unzulässig hohe Betriebsspanung zu benötigen. Auch ist eine derartige Reihenschaltung extrem anfällig gegenüber Fehlern, da der Ausfall einer einzigen Lichtquelle ausreicht, um die ganze Beleuchtungsvorrichtung außer Betrieb zu setzen.
Daher verwendet man häufig bei Beleuchtungsvorrichtungen mit einer Vielzahl von Lichtquellen, insbesondere, wenn es sich dabei um Leuchtdioden handelt, zwei oder mehr Anordnungen von Lichtquellen, insbesondere Stränge von in Reihe geschalteten Leuchtdioden, wobei die Stränge wiederum zueinander parallel geschaltet sind. Hierbei ist es allerdings zumeist für ein homogenes Beleuchtungsbild wichtig, dass die Lichtquellen in jedem Strang die gleiche Leistung abgeben, d.h. dass bei der Verwendung annähernd gleicher Lichtquellen, wie dies in der Praxis zumeist der Fall ist, der Strom in allen Strängen annähernd gleich sein muss. Bei einer einfachen Parallelschaltung mehrerer Stränge ist dies zumeist nicht möglich, da die Unterschiede in Lichtquellen, Einbauort, Betriebstemperatur etc. zumeist dazu führen, dass die Ströme in den Strängen und damit auch die Beleuchtungsstärke unterschiedlich sind.
Zu diesem Zweck ist es üblich, nach der Vorrichtung zur Stromregelung in jedem Strang noch einmal Maßnahmen zu treffen, um eine gleichmäßige Stromverteilung zu erzielen, beispielsweise mittels vorgeschalteter Widerstände und Transistoren (vgl. Power Supplies for LED Driving, Steve Winder, Newnes-Verlag, ISBN:978-0-7506-8341-8, S. 26-27). Nachteilig dabei sind aber sowohl der erhöhte Schaltungs- und damit Herstellaufwand wie die erheblich erhöhten Leistungsverluste, die in einer Größenordnung von 20 % liegen können.
Die EP 2 065 632 A1 zeigt eine Beleuchtungsvorrichtung mit Stromregelung für unterschiedliche Stromkreise mit LEDs.
Es ist daher die Aufgabe der vorliegenden Erfindung, eine Beleuchtungsvorrichtung umfassend mindestens eine Vorrichtung zur Stromregelung, mindestens zwei Anordnungen von jeweils mindestens einer einfarbigen Lichtquelle, vorzugsweise mindestens einer einfarbigen Leuchtdiode, wobei die Lichtquellen beider Anordnungen die annähernd gleiche, bevorzugt weiße, Lichtfarbe aufweisen, zu schaffen, die mit geringem Schaltungsaufwand ermöglicht, möglichst verlustarm Licht einer Lichtfarbe aus mehreren Lichtquellen möglichst homogen, d.h. mit annähernd gleicher Helligkeit und/oder Lichtfarbe der einzelnen Lichtquellen, abzugeben. Als einfarbig werden dabei Lichtquellen und insbesondere LEDs angesehen, die nicht in der Lage sind, ihre Lichtfarbe gezielt zu verändern.
Diese Aufgabe wird mittels einer Beleuchtungsvorrichtung nach dem Anspruch 1 gelöst. Bevorzugte Ausführungsformen sind insbesondere den abhängigen Ansprüchen entnehmbar.

Indem mindestens jeweils eine Lichtquelle einer Anordnung von Lichtquellen mit mindestens einer Lichtquelle mindestens einer weiteren Anordnung thermisch in Wirkverbindung steht, insbesondere thermisch gekoppelt ist, erfolgt ein Temperaturausgleich zwischen den Lichtquellen der unterschiedlichen Anordnungen. Als thermisch gekoppelt werden hierbei Lichtquellen betrachtet, bei denen durch geeignete Mittel sichergestellt ist, dass eine besonders gute Wärmeleitung zwischen den Lichtquellen ermöglicht wird und somit ein Temperaturunterschied schnell ausgeglichen werden kann. Diese Mittel können beispielweise eine direkte Verbindung der Lichtquellen oder eine Verbindung mittels eines Werkstoffs hoher Wärmeleitfähigkeit, insbesondere mit einer Wärmeleitfähigkeit von mehr als 25 W/mK, insbesondere von mehr als 100 W/mK oder eine anderweitige Verbindung mit einer Wärmeleitfähigkeit von mehr als 25 W/mK, insbesondere von mehr als 100 W/mK.
Es hat sich gezeigt, dass eine entscheidende Größe für die Stromaufnahme in den einzelnen Anordnungen die Temperatur der einzelnen Lichtquellen darstellt, insbesondere wenn es sich dabei um LEDs handelt. Demgegenüber sind andere Größen, wie beispielsweise die Vorwärtsspannung der LED, zu vernachlässigen, da diese zwar von Lichtquelle zu Lichtquelle variieren, sich der Effekt aber über die einzelnen Anordnungen der Lichtquellen ausmittelt. Durch die thermische Kopplung der Lichtquellen unterschiedlicher Anordnungen wird ein Temperaturausgleich zwischen diesen herbeigeführt, so dass der Strom durch die Lichtquellen der unterschiedlichen Anordnungen praktisch gleich ist und damit auch die Lichtabstrahleigenschaften der dort verwendeten Lichtquellen. Es hat sich gezeigt, dass sich bei thermischer Koppelung der Betriebsstrom von LEDs innerhalb einer Betriebszeit von 600 s um nicht mehr als 6mA und/oder 10 %, insbesondere aber um nicht mehr als 4 mA und/oder 7 % verändert, so dass dies als Kennzeichen einer erfolgreichen thermischen Koppelung angesehen werden kann.

Mindestens eine Anordnung von Lichtquellen umfasst mindestens eine Reihenschaltung von Lichtquellen, insbesondere von Leuchtdioden. In einer Reihenschaltung ist der Strom durch alle Elemente der Schaltung gleich, so dass innerhalb der Reihe eine homogene Lichtabstrahlung erzielt wird. Zudem kann an eine Reihenschaltung eine Spannung angelegt werden, die wesentlich höher ist als die Betriebsspannung der einzelnen Elemente, so dass beispielsweise eine Netzspannung weitaus weniger reduziert werden muss als beispielsweise bei einer Parallelschaltung der Elemente.
Weiterhin hat es sich als zweckmäßig erwiesen, wenn die Beleuchtungsvorrichtung mehr als drei Anordnungen von Lichtquellen aufweist. Mit zunehmender Anzahl von Anordnungen wirkt sich zum einen der Ausfall einer Anordnung, beispielsweise durch Ausfall einer Lichtquelle, weniger stark auf die Leistung der gesamten Beleuchtungsvorrichtung aus, zum anderen kann bei mehr als drei Anordnungen bei üblichen LEDs eine hinreichende Anzahl von LEDs in einer Anordnung zusammengefasst werden, um eine Ausreichend hohe Beleuchtungsstärke zu erreichen ohne übermäßig hohe Werte für die Versorgungsspannung zu benötigen.
Weiterhin ist es von Vorteil, wenn die
Beleuchtungsvorrichtung weniger als sieben Anordnungen von Lichtquellen aufweist. Bei einer größeren Anzahl von Anordnungen ist es schwierig, den thermischen Ausgleich zwischen den einzelnen Anordnungen zu erreichen. Zudem erhöht sich der Herstellaufwand, insbesondere aufgrund der Vielzahl benötigter Leitungen, deutlich.

Es ist ebenfalls zweckmäßig, wenn mindestens eine Anordnung eine Vielzahl von Lichtquellen, insbesondere mehr als fünf, bevorzugt mehr als 10, besonders bevorzugt mehr als 15 Lichtquellen aufweist.
Weiterhin ist es von Vorteil, wenn zwischen mindestens zwei Lichtquellen derselben Anordnung mindestens eine Lichtquelle einer anderen Anordnung angeordnet ist. Dadurch wird ein besonders guter Wärmeübergang zwischen den Lichtquellen unterschiedlicher Anordnungen erreicht, da diese einander benachbart angeordnet sind. Es wird auch vermieden, dass Lichtquellen einer Anordnung einander benachbart angeordnet sind, wodurch vermieden wird, dass Bereiche der Beleuchtungsvorrichtung nur Lichtquellen einer Anordnung aufweisen und dadurch sich dort eine von anderen Bereichen wesentlich unterschiedliche Temperatur ausbildet. Benachbart bedeutet im Zusammenhang dieser Anmeldung neben einer direkten räumliche Anordnung auch, dass die Lichtquellen thermisch benachbart sind, d.h. dass Wärme von einer Lichtquelle besser zu einer benachbarten Lichtquelle als zu einer nicht benachbarten fließt.
Weiterhin ist es zweckmäßig, wenn die Lichtquellen der Anordnungen in der Reihenfolge der Anordnungen angeordnet sind. Dies bedeutet, dass beispielsweise bei drei Anordnungen eine Lichtquelle der ersten Anordnung einer Lichtquelle der zweiten Anordnung benachbart ist, welche wiederum neben der Lichtquelle der ersten Anordnung einer Lichtquelle einer dritten Anordnung benachbart ist. Die Lichtquelle der dritten Anordnung ist wiederum einer Lichtquelle der ersten Anordnung benachbart, wobei es sich dabei um die erste Lichtquelle handeln kann, dies bevorzugt aber eine zweite Lichtquelle der ersten Anordnung sein wird, womit sich dieses Schema Keine zwei Lichtquellen innerhalb einer Anordnung sind benachbart angeordnet. Dadurch wird eine besonders gute Temperaturverteilung erreicht, indem vermieden wird, dass Lichtquellen einer Anordnung nebeneinander angeordnet sind. Dadurch sind in keinem Bereich der Beleuchtungsvorrichtung nur Lichtquellen einer Anordnung angeordnet und es kann sich dort keine von anderen Bereichen wesentlich unterschiedliche Temperatur ausbilden.

Weiterhin ist es vorteilhaft, wenn alle LED innerhalb mindestens einer Anordnung, insbesondere innerhalb aller Anordnungen aus dem selben Herstellungslos entnommen sind. Dadurch weisen diese sehr ähnliche Eigenschaften auf und es kann ein besonders homogenes Beleuchtungsbild erzeugt werden. Insbesondere ist die Lichtfarbe, die Vorwärtsspannung und der Temperatureinfluss auf das Verhalten bei LEDs eines Herstellungsloses zumeist besonders ähnlich. Dies gilt umso mehr, wenn alle LEDs der Beleuchtungsvorrichtung dem selben Herstellungslos entnommen sind.

Es ist vorteilhaft, wenn mindestens zwei, bevorzugt alle Anordnungen der Beleuchtungsvorrichtung die gleiche Anzahl von Lichtquellen aufweisen. Dadurch wird ein besonders einfacher Aufbau erzielt. Zudem wird vermieden, dass Lichtquellen einer
Anordnung zahlreicher als die anderer sind, was eine Inhomogenität der Temperaturverteilung begünstigen könnte, da dann Lichtquellen der einen Anordnung lokal gehäuft vorkommen müssten.

Es ist von Vorteil, wenn mindestens eine Lichtquelle auf mindestens einem Schaltungsträger angeordnet angeordnet ist, da damit ein besonders einfacher Aufbau erreicht werden kann, bei dem eine besonders einfache Kontaktierung der Lichtquellen erfolgen kann. Ein besonders einfacher Aufbau wird erzielt, wenn alle Lichtquellen auf dem selben Schaltungsträger angeordnet sind.

Wenn mindestens ein Schaltungsträger als FR4-Platine ausgebildet ist, wird ein besonders einfacher und kostengünstiger Aufbau erzielt.
Es kann jedoch auch von Vorteil sein, wenn mindestens ein Schaltungsträger als Metallplatine oder als Metallkernplatine ausgebildet ist. Derartige Platinen erleichtern den lateralen Wärmeübergang zwischen den Lichtquellen und verbessern damit deren thermische Koppelung.
Weiterhin ist es von Vorteil, wenn mindestens ein Schaltungsträger auf mindestens einem Kühlkörper angeordnet ist. Dadurch wird die Kühlung der Leuchtdioden verbessert und damit auch deren Wirkungsgrad erhöht. Weiterhin dient der Kühlkörper aufgrund seiner guten thermischen Leitfähigkeit der thermischen Kopplung zwischen den mit dem Kühlkörper thermisch in Wirkverbindung stehenden Lichtquellen.
Es ist zweckmäßig, wenn der Abstand zwischen der Mehrzahl der Lichtquellen, insbesondere allen Lichtquellen, gleich gewählt ist. Dadurch kann eine besonders homogene Wärmeverteilung erreicht werden.
In einer vorteilhaften Ausbildung der Erfindung sind die Lichtquellen linienförmig angeordnet. Eine linienförmige Anordnung stellt eine besonders einfache Anordnung dar, die sich besonders für eine linienförmige Beleuchtungsvorrichtung eignet. Insbesondere bei Verwendung eines flexiblen Schaltungsträgers kann jedoch auch eine in einer Ring- oder Schraubenbahn aufgewickelte lineare Anordnung von Vorteil sein.

Die Lichtquellen der erfindungsgemäßen Beleuchtungsvorrichtung sind matrixartig angeordnet. Dies bedeutet, dass die Lichtquellen in einem regelmäßigen ebenen Gitter angeordnet sind, beispielsweise einem kubischen oder hexagonalen Gitter, wodurch sich besonders gut eine flächenförmige Beleuchtungsvorrichtung mit einer homogenen Lichtverteilung erzielen lässt.
Weiterhin ist es von Vorteil, wenn die
Beleuchtungsvorrichtung mindestens einen Standardsockel, insbesondere einen Stiftsockel aufweist. Dadurch kann die Beleuchtungsvorrichtung in eine Standardfassung eingesetzt werden und als Ersatz für eine herkömmliche Lampe, beispielsweise eine Glühlampe oder eine Leuchtstofflampe verwendet werden.
In einer besonders vorteilhaften Ausbildung der Erfindung ist die Beleuchtungsvorrichtung als Ersatz für eine Leuchtstofflampe vorgesehen. Dies bedeutet insbesondere, dass die Beleuchtungsvorrichtung neben einem passenden Sockel, beispielsweise einem T8- oder T5-Stiftsockel vorzugsweise auch über Mittel, beispielsweise in Form einer Schaltung, verfügt, die den Betrieb in einer für Leuchtstofflampen vorgesehenen Leuchte ermöglicht, also für eine Umsetzung der Betriebsspannung der Leuchtstofflampe in eine Betriebsspannung für die Lichtquellen der
Beleuchtungsvorrichtung, insbesondere für LEDs, umsetzt.
In den folgenden Figuren wird die Erfindung anhand von Ausführungsbeispielen schematisch genauer beschrieben. Dabei können zur besseren Übersichtlichkeit gleiche oder gleichwirkende Elemente mit gleichen Bezugszeichen versehen sein.
- FIG 1: zeigt eine schematische Darstellung einer linienförmigen Beleuchtungsvorrichtung;
- FIG 2: zeigt schematisch den Schaltplan einer linienförmigen Beleuchtungsvorrichtung.

FIG 1 zeigt eine schematische partielle Schnittbilddarstellung einer linienförmigen Beleuchtungsvorrichtung 1. Die Beleuchtungsvorrichtung 1 ist als LED-Retrofit-Lampe 1 für eine T8-Leuchtstofflampe ausgebildet und weist demgemäß eine lineare Erstreckung auf. Die geometrische Anordnung ist so gewählt, dass die Leuchtdioden L auf einem FR4-Träger 2 in einer geraden Reihe angeordnet sind, wobei der FR-Träger 2 auf einem durchgehenden Kühlkörper 3 in geeigneter Weise befestigt ist, um einen guten Wärmeübergang von den Leuchtdioden L auf den Kühlkörper 3 zu ermöglichen und so eine thermische Kopplung zwischen den LEDs L herzustellen. Nach oben ist die LED-Retrofit-Lampe 1 mit einem Diffusionselement 4 abgeschlossen, das hier der besseren Übersicht halber aufgeschnitten gezeigt ist. Der Abstand der LEDs L voneinander ist dabei so gewählt, dass eine möglichst homogene Ausleuchtung des Diffusionselements 4 und eine gute thermische Kopplung zwischen den LEDs erreicht wird. Die LEDs L weisen untereinander den gleichen Abstand auf, wobei dieser für eine homogene Ausleuchtung des Diffusionselements 4 nicht größer als der Abstand der LEDs L vom Diffusionselement 4 gewählt wird. An den Stirnseiten 5 der Beleuchtungsvorrichtung 1 sind T8-Stiftsockel 6 sowie auf einer Seite eine Treiberschaltung 7 angeordnet.

Fig. 2 zeigt ein Schaltbild der linienförmigen Beleuchtungsvorrichtung 1. Die Treiberschaltung 7 ist als Vorrichtung zur Stromregelung vorgesehen und speist einen konstanten Strom I in die Zuleitung 8 ein. Die Zuleitung 8 verzweigt sich in vier Stränge S1, S2, S3, S4 die jeweils eine Anordnung von Leuchtdioden L als Lichtquellen bilden. Innerhalb der Stränge S1, S2, S3, S4 sind die Leuchtdioden L in Reihe geschaltet. Die Leuchtdioden L sind entsprechend der Reihenfolge der Stränge S1, S2, S3, S4 angeordnet. Dies bedeutet, dass auf eine Leuchtdiode L11 der Strangs S1 eine Leuchtdiode L21 des Strangs S2 und auf diese eine Leuchtdiode L31 des Strangs S3 folgt. Auf die Leuchtdiode L31 folgt eine Leuchtdiode L41 des Strangs S4 und auf diese wiederum eine Leuchtdiode L12 des Strangs S1. Dadurch ensteht eine zopfartige Verflechtung der Stränge S1, S2, S3, S4 und damit ein idealer thermischer Ausgleich zwischen den Strängen S1, S2, S3, S4.

Es sind auch andere Anordnungen denkbar, beispielsweise können anstelle der gezeigten Reihenfolge 1-2-3-4-1... auch andere Reihenfolge, beispielsweise der Art 1-2-3-4-2-1-3-4-1-3-2-4...gewählt werden, wobei es hierbei jedoch schwieriger ist, sicherzustellen, dass die LEDs der jeweiligen Stränge in einem definierten Abstand voneinander angeordnet sind.
Der Kühlkörper 3 ist im vorliegenden Ausführungsbeispiel aus Aluminium gefertigt, es kommen aber auch sämtliche anderen dem Fachmann hierfür bekannten Werkstoffe, wie beispielsweise Kupfer, in Frage. Ebenso wird der Fachmann anstelle der FR4-Platine 2 andere Platinenaufbauten- und -werkstoffe berücksichtigen, wie beispielsweise Metallkernplatinen oder aber auch flexible Platinen, die beispielsweise auf einen gebogenen Kühlkörper aufgebracht werden können. Dies ist insbesondere bei Retrofit-Lampen, die anstelle herkömmlicher Glühlampen in eine Schraub- oder Bajonettfassung eingebracht werden können, denkbar.

## Patentansprüche

1. Beleuchtungsvorrichtung (1) umfassend mindestens eine Vorrichtung (7) zur Stromregelung, mindestens zwei Anordnungen (S1, S2, S3, S4) von jeweils mindestens einer einfarbigen Lichtquelle (L), vorzugsweise mindestens einer Leuchtdiode (L), wobei die Lichtquellen (L) beider Anordnungen die annähernd gleiche, bevorzugt weiße, Lichtfarbe aufweisen, wobei mindestens jeweils eine Lichtquelle (L11) einer Anordnung (S1) von Lichtquellen (L) mit mindestens einer Lichtquelle (L21) mindestens einer weiteren Anordnung (S2) thermisch in Wirkverbindung steht, insbesondere thermisch gekoppelt, wobei mindestens eine Anordnung (S1, S2, S3, S4) von Lichtquellen (L) mindestens eine Reihenschaltung von Leuchtdioden (L) umfasst und die Anordnungen von Lichtquellen von einer gemeinsamen Vorrichtung (7) zur Stromregelung gespeist werden, wobei die Anordnungen zueinander parallel geschaltet sind, **dadurch gekennzeichnet, dass** die Lichtquellen (L) der Beleuchtungsvorrichtung (1) derart angeordnet sind, dass keine zwei Lichtquellen (L) derselben Anordnung (S1, S2, S3, S4) benachbart angeordnet sind und wobei die Lichtquellen in einem regelmäßigen ebenen Gitter, insbesondere einem kubischen oder hexagonalen Gitter, angeordnet sind.

2. Beleuchtungsvorrichtung (1) nach Anspruch 1, **dadurch gekennzeichnet, dass** die Beleuchtungsvorrichtung (1) mehr als drei Anordnungen (S1, S2, S3, S4) von Lichtquellen (L) aufweist.

3. Beleuchtungsvorrichtung (1) nach einem der Ansprüche 1 bis 2, **dadurch gekennzeichnet, dass** die Beleuchtungsvorrichtung (1) weniger als sieben Anordnungen (S1, S2, S3, S4) von Lichtquellen (L) aufweist.

4. Beleuchtungsvorrichtung (1) nach einem der Ansprüche 1 bis 3, **dadurch gekennzeichnet, dass** mindestens eine Anordnung (S1, S2, S3, S4) aus in Reihe geschalteten Lichtquellen (L) gebildet ist.

5. Beleuchtungsvorrichtung (1) nach einem der Ansprüche 1 bis 4, **dadurch gekennzeichnet, dass** mindestens eine Anordnung (S1, S2, S3, S4) eine Vielzahl von Lichtquellen (L), insbesondere mehr als fünf, bevorzugt mehr als 10, besonders bevorzugt mehr als 15 Lichtquellen (L) aufweisen.

6. Beleuchtungsvorrichtung (1) nach einem der Ansprüche 1 bis 5, **dadurch gekennzeichnet, dass** zwischen mindestens zwei Lichtquellen (L) derselben Anordnung (S1, S2, S3, S4) mindestens eine Lichtquelle (L) einer anderen Anordnung (S1, S2, S3, S4) angeordnet ist.

7. Beleuchtungsvorrichtung (1) nach einem der Ansprüche 1 bis 6, **dadurch gekennzeichnet, dass** die Lichtquellen (L) der Anordnungen (S1, S2, S3, S4) in der Reihenfolge der Anordnungen (S1, S2, S3, S4) angeordnet sind.

8. Beleuchtungsvorrichtung (1) nach einem der Ansprüche 1 bis 7, **dadurch gekennzeichnet, dass** alle LED (L) innerhalb mindestens einer Anordnung (S1, S2, S3, S4), insbesondere innerhalb aller Anordnungen (S1, S2, S3, S4) aus dem selben Herstellungslos entnommen sind.

9. Beleuchtungsvorrichtung (1) nach einem der Ansprüche 1 bis 8, **dadurch gekennzeichnet, dass** mindestens zwei Anordnungen (S1, S2, S3, S4), bevorzugt alle Anordnungen (S1, S2, S3, S4) der Beleuchtungsvorrichtung (1) die gleiche Anzahl von Lichtquellen (L) aufweisen.

10. Beleuchtungsvorrichtung (1) nach einem der Ansprüche 1 bis 9, **dadurch gekennzeichnet, dass** mindestens eine Lichtquelle (L) auf mindestens einem Schaltungsträger (2) angeordnet ist.

11. Beleuchtungsvorrichtung (1) nach einem der Ansprüche 1 bis 10, **dadurch gekennzeichnet, dass** mindestens ein Schaltungsträger (2) auf mindestens einem Kühlkörper (3) angeordnet ist.

12. Beleuchtungsvorrichtung (1) nach einem der Ansprüche 1 bis 11, **dadurch gekennzeichnet, dass** die Beleuchtungsvorrichtung (1) mindestens einen Standardsockel (6), insbesondere einen Stiftsockel (6) aufweist.

13. Beleuchtungsvorrichtung (1) nach einem der Ansprüche 1 bis 12, **dadurch gekennzeichnet, dass** die Beleuchtungsvorrichtung (1) als Ersatz für eine Leuchtstofflampe vorgesehen ist.

## Claims

1. Lighting device (1) comprising at least one device (7) for current regulation, at least two arrangements (S1, S2, S3, S4) of in each case at least one single-coloured light source (L), preferably at least one light-emitting diode (L), wherein the light sources (L) of both arrangements have approximately the same, preferably white, light colour, wherein at least respectively one light source (L11) of an arrangement (S1) of light sources (L) is thermally operatively connected, in particular thermally coupled, to at least one light source (L21) of at least one further arrangement (S2), wherein at least one arrangement (S1, S2, S3, S4) of light sources (L) comprises at least one series connection of light-emitting diodes (L) and the arrangements of light sources are fed by a common device (7) for current regulation, wherein the arrangements are connected in parallel with one another, **characterized in that** the light sources (L) of the lighting device (1) are arranged in such a way that no two light sources (L) of the same arrangement (S1, S2, S3, S4) are arranged adjacently, and wherein the light sources are arranged in a regular planar grid, in particular a cubic or hexagonal grid.

2. Lighting device (1) according to Claim 1, **characterized in that** the lighting device (1) has more than three arrangements (S1, S2, S3, S4) of light sources (L).

3. Lighting device (1) according to either of Claims 1 and 2, **characterized in that** the lighting device (1) has fewer than seven arrangements (S1, S2, S3, S4) of light sources (L).

4. Lighting device (1) according to any of Claims 1 to 3, **characterized in that** at least one arrangement (S1, S2, S3, S4) is formed from series-connected light sources (L).

5. Lighting device (1) according to any of Claims 1 to 4, **characterized in that** at least one arrangement (S1, S2, S3, S4) has a multiplicity of light sources (L), in particular more than five, preferably more than ten, particularly preferably more than fifteen, light sources (L).

6. Lighting device (1) according to any of Claims 1 to 5, **characterized in that** at least one light source (L) of a different arrangement (S1, S2, S3, S4) is arranged between at least two light sources (L) of the same arrangement (S1, S2, S3, S4) .

7. Lighting device (1) according to any of Claims 1 to 6, **characterized in that** the light sources (L) of the arrangements (S1, S2, S3, S4) are arranged in the order of the arrangements (S1, S2, S3, S4).

8. Lighting device (1) according to any of Claims 1 to 7, **characterized in that** all LEDs (L) within at least one arrangement (S1, S2, S3, S4), in particular within all arrangements (S1, S2, S3, S4), are taken from the same production batch.

9. Lighting device (1) according to any of Claims 1 to 8, **characterized in that** at least two arrangements (S1, S2, S3, S4), preferably all arrangements (S1, S2, S3, S4), of the lighting device (1) have the same number of light sources (L).

10. Lighting device (1) according to any of Claims 1 to 9, **characterized in that** at least one light source (L) is arranged on at least one circuit carrier (2).

11. Lighting device (1) according to any of Claims 1 to 10, **characterized in that** at least one circuit carrier (2) is arranged on at least one heat sink (3).

12. Lighting device (1) according to any of Claims 1 to 11, **characterized in that** the lighting device (1) has at least one standard base (6), in particular a pin base (6).

13. Lighting device (1) according to any of Claims 1 to 12, **characterized in that** the lighting device (1) is provided as a replacement for a fluorescent lamp.

## Revendications

1. Dispositif d'éclairage (1) comprenant au moins un dispositif (7) de régulation du courant, au moins deux agencements (S1, S2, S3, S4) constitués chacun d'au moins une source lumineuse (L) monochrome, de préférence d'au moins une diode électroluminescente (L), les sources lumineuses (L) des deux agencements présentant approximativement la même couleur de lumière, de préférence blanche, au moins une source lumineuse (L11) respective d'un agencement (S1) de sources lumineuses (L) étant en liaison fonctionnelle thermique, en particulier couplée thermiquement, avec au moins une source lumineuse (L21) d'au moins un autre agencement (S2), au moins un agencement (S1, S2, S3, S4) de sources lumineuses (L) comprenant au moins un montage en série de diodes électroluminescentes (L) et les agencements de sources lumineuses étant alimentés par un dispositif commun (7) de régulation de courant, lesdits agencements étant montés en parallèle, **caractérisé en ce que** les sources lumineuses (L) du dispositif d'éclairage (1) sont disposées de telle façon que deux sources lumineuses (L) du même agencement (S1, S2, S3, S4) ne sont pas contiguës l'une à l'autre, et les sources lumineuses sont disposées dans une grille régulière plane, en particulier une grille cubique ou hexagonale.

2. Dispositif d'éclairage (1) selon la revendication 1, **caractérisé en ce que** le dispositif d'éclairage (1) comprend plus de trois agencements (S1, S2, S3, S4) de sources lumineuses (L).

3. Dispositif d'éclairage (1) selon l'une des revendications 1 à 2, **caractérisé en ce que** le dispositif d'éclairage (1) comprend moins de sept agencements (S1, S2, S3, S4) de sources lumineuses (L).

4. Dispositif d'éclairage (1) selon l'une des revendications 1 à 3, **caractérisé en ce qu'**au moins un agencement (S1, S2, S3, S4) est formé de sources lumineuses (L) montée en série.

5. Dispositif d'éclairage (1) selon l'une des revendications 1 à 4, **caractérisé en ce qu'**au moins un agencement (S1, S2, S3, S4) comporte une pluralité de sources lumineuses (L), en particulier plus de cinq, de préférence plus de 10, et de préférence encore plus de 15 sources lumineuses (L).

6. Dispositif d'éclairage (1) selon l'une des revendications 1 à 5, **caractérisé en ce qu'**entre au moins deux sources lumineuses (L) du même agencement (S1, S2, S3, S4) est intercalée au moins une source lumineuse (L) d'un autre agencement (S1, S2, S3, S4).

7. Dispositif d'éclairage (1) selon l'une des revendications 1 à 6, **caractérisé en ce que** les sources lumineuses (L) des agencements (S1, S2, S3, S4) sont disposées dans l'ordre des agencements (S1, S2, S3, S4).

8. Dispositif d'éclairage (1) selon l'une des revendications 1 à 7, **caractérisé en ce que** toutes les LED (L) à l'intérieur d'au moins un agencement (S1, S2, S3, S4), en particulier à l'intérieur de tous les agencements (S1, S2, S3, S4), sont issues d'un même lot de fabrication.

9. Dispositif d'éclairage (1) selon l'une des revendications 1 à 8, **caractérisé en ce qu'**au moins deux agencements (S1, S2, S3, S4), de préférence tous les agencements (S1, S2, S3, S4) du dispositif d'éclairage (1) présentent le même nombre de sources lumineuses (L).

10. Dispositif d'éclairage (1) selon l'une des revendications 1 à 9, **caractérisé en ce qu'**au moins une source lumineuse (L) est disposée sur au moins un support de circuit (2).

11. Dispositif d'éclairage (1) selon l'une des revendications 1 à 10, **caractérisé en ce qu'**au moins un support de circuit (2) est disposé sur au moins un corps refroidisseur (3).

12. Dispositif d'éclairage (1) selon l'une des revendications 1 à 11, **caractérisé en ce que** le dispositif d'éclairage (1) présente au moins un culot standard (6), en particulier un culot à broches (6).

13. Dispositif d'éclairage (1) selon l'une des revendications 1 à 12, **caractérisé en ce que** le dispositif d'éclairage (1) est prévu en remplacement d'un tube fluorescent.
